# EUROPÄISCHE PATENTSCHRIFT

(11) **EP 1 913 263 B1**
(45) Veröffentlichungstag und Bekanntmachung des Hinweises auf die Patenterteilung: **26.01.2011**
(21) Anmeldenummer: 06763906.2
(22) Anmeldetag: 27.06.2006
(51) Int. Cl.: F04D 29/26, F24C 15/10

(54) **GEBLÄSEVORRICHTUNG FÜR EIN GARGERÄT**
FAN APPARATUS FOR A COOKING DEVICE
DISPOSITIF VENTILATEUR POUR UN APPAREIL DE CUISSON

(30) Priorität: 28.07.2005 DE 102005035462
(43) Veröffentlichungstag der Anmeldung: 23.04.2008
(73) Patentinhaber: BSH Bosch und Siemens Hausgeräte GmbH, 81739 München (DE)
(72) Erfinder: KELLERMANN, Peter, 84489 Burghausen (DE); MALLINGER, Peter, 83301 Traunreut (DE); LOHR, Markus-Günter, 83313 Siegsdorf (DE); STEINBRÜGGE, Achim, 32257 Bünde (DE)
(86) Internationale Anmeldenummer: PCT/EP2006/063606
(87) Internationale Veröffentlichungsnummer: WO 2007/012535

(56) Entgegenhaltungen:
- EP-A- 0 468 147
- AU-B2- 752 783
- FR-A- 1 129 253
- FR-A- 2 816 379
- US-A- 3 021 049

## Beschreibung

Die vorliegende Erfindung betrifft eine Gebläsevorrichtung für ein Gargerät, mit einem Gebläserad, das über seine Nabe an einer Antriebswelle eines Drehantriebes gehaltert ist und mit einer Schraubenmutter in einer Axialrichtung gegen einen Anschlag der Antriebswelle gedrückt ist.

Eine derartige Gebläsevorrichtung ist aus dem Stand der Technik hinreichend bekannt. Diese Gebläsevorrichtung dient zur gleichmäßigen Wärmeverteilung insbesondere in einem Garraum eines Gargerätes, indem Lebensmittel gegart werden. Der Drehantrieb der Gebläsevorrichtung kann beispielsweise einen Elektromotor umfassen, mit dem das Gebläserad angetrieben werden kann. Derartige Gebläsevorrichtungen müssen zuverlässig im Gebrauch sein, da diese aufgrund ihrer begrenzten Zugänglichkeit im eingebauten Zustand schwer ein- und ausbaubar sind.

Aus der EP 0 468 147 A2 ist ein Gebläse bekannt, bei dem ein Lüfterrad auf einer Antriebswelle befestigt wird. Die Nabe des Lüfterrads ist mit einer geschlitzten konischen Hülle versehen, welche auf die Antriebswelle aufgeschoben wird. Eine auf die Hülse geschraubte Mutter klemmt das Lüfterrad auf der Antriebswelle fest.

Aus der FR 1 129 253 A ist ein Gebläse für ein Fahrzeug bekannt, bei dem ein Gebläserad auf einer Antriebswelle gehalten wird und in Axialrichtung angedrückt wird.

Des Weiteren ist aus der FR 2 816 379, die alle Merkmale des Oberbegriffs des Anspruchs 1 offenbart, ein Gebläse bekannt, bei dem ebenfalls ein Lüfterrad auf einer Antriebswelle befestigt wird, wobei diesbezüglich die Antriebswelle eine trichterförmige Aufweitung aufweist, und die Befestigung lediglich mit einer Schraube erfolgt.

Der vorliegenden Erfindung liegt die Aufgabe zugrunde, eine Gebläsevorrichtung der eingangs genannten Gattung vorzuschlagen, bei der das Gebläserad sicher an der Antriebswelle der Gebläsevorrichtung befestigt ist.

Diese Aufgabe wird durch die Merkmale des Patentanspruches 1 gelöst. Vorteilhafte Weiterbildungen ergeben sich insbesondere aus den Unteransprüchen.

Bei der Gebläsevorrichtung ist das Gebläserad mit seiner Nabe an einer Antriebswelle eines Drehantriebes durch eine auf ein Gewinde am freien Ende der Antriebswelle aufschraubbaren Mutter befestigt. Zusätzlich kann zumindest ein Flächenabschnitt an der Nabe und wenigstens ein korrespondierender Innenflächenabschnitt an der Mutter vorgesehen sein, sodass der Innenflächenabschnitt beim Aufschrauben der Mutter gegen den Flächenabschnitt der Nabe verspannt werden kann. Dadurch kann die Schraubenmutter nicht nur in einer Axialrichtung der Drehachse eine Preßkraft auf das Gebläserad ausüben, sondern erfindungsgemäß auch in einer Radialrichtung. Bedingt durch die in Radialrichtung wirkenden Presskraft wird zwischen der Schraubenmutter und dem Gebläserad eine zusätzliche Klemmverbindung bereitgestellt, wodurch eine wesentlich zuverlässigere Halterung des Gebläserads ermöglicht ist.

Somit können die einander zugewandten Flächenabschnitte der Nabe und der Mutter beim Festschrauben der Mutter auf der Antriebswelle derart gegeneinander gepresst werden, dass eine besonders hohe Flächenpressung zwischen den Flächenabschnitten erreicht wird, so dass die Verbindung zwischen dem Gebläserad und der Mutter selbsthemmend ausgeführt wird.

Insbesondere bei den hohen Temperaturen während des Betriebs des Gargerätes kann bei der erfindungsgemäßen Gebläsevorrichtung somit eine sichere Verbindung ohne zusätzliche Bauteile ermöglicht werden, sodass ein unbeabsichtigtes Lösen des Gebläserades sicher verhindert werden kann.

Im Rahmen einer vorteilhaften Weiterbildung der vorliegenden Erfindung kann als Flächenabschnitt an der Nabe ein etwa koaxial zur Antriebswelle angeordneter Kragen angeformt bzw. vorgesehen sein. Dieser Kragen kann beispielsweise an das Gebläserad im Bereich der Nabe als in axiale Richtung ausgerichtete Abwinklung oder dergleichen ausgebildet sein. Es sind jedoch auch andere konstruktive Ausgestaltungen des Flächenabschnittes denkbar.

Vorzugsweise kann sich der Durchmesser des Kragens in Richtung des freien Endes der Antriebswelle verringern. Auf diese Weise kann ein etwa im Querschnitt kegelförmig verlaufender Kragen vorgesehen sein. Beim Festschrauben der Mutter an der Antriebswelle kann aufgrund der schrägen Kegelfläche eine mit jeder Umdrehung der Mutter sich erhöhende Flächenpressung zwischen der Mutter und dem Gebläserad realisiert werden.

Gemäß einer vorteilhaften Weiterbildung kann der kegelförmige Kragen vorzugsweise einen Neigungswinkel α bezogen auf die Drehachse der Antriebswelle von etwa 5° bis 10° aufweisen. Es hat sich gezeigt, dass eine besonders sichere Verbindung erreicht wird, wenn der Neigungswinkel α etwa 7° beträgt.

Um die Montage des Gebläserades an der Antriebswelle zu erleichtern, kann gemäß einer nächsten Ausgestaltung der vorliegenden Erfindung vorgesehen sein, dass das freie Ende des Kragens einen Bereich mit konstantem Durchmesser aufweist. Dieser, quasi zylindrische Abschnitt vorzugsweise am Ende des Kragens kann das Einfädeln des Gebläserades auf der Antriebswelle vereinfachen, ohne dass dabei eine Verkantung des Gebläserades auftritt.

Besonders vorteilhaft ist es, wenn bei der erfindungsgemäßen Gebläsevorrichtung der Innenabschnitt der Mutter zum Befestigen des Gebläserades an der Antriebswelle ebenfalls kegelförmig, z. B. in der Querschnittsform eines Kegelstumpfes, ausgebildet ist. Vorzugsweise sollte sich der Durchmesser des Innenabschnittes in Richtung des Gebläserades vergrößern. Auf diese Weise ergibt sich beim Festschrauben der Mutter auf der Antriebswelle eine optimale Flächenpressung durch die einander zugewandten schrägen Kegelflächen. Beim Festschrauben der Mutter können sich dann diese Flächenabschnitte wie Keile verspannen, so dass eine sichere Verbindung auch bei hohen Temperaturen der beteiligten Bauteile realisiert wird.

Nachfolgend wird die vorliegende Erfindung anhand der Zeichnung näher erläutert. Es zeigen:
Figur 1 eine Explosionsdarstellung einer möglichen Ausführungsform einer erfindungsgemäßen Gebläsevorrichtung;
Figur 2 eine vergrößerte Ansicht einer Einzelheit A gemäß Figur 1;
Figur 3 eine vergrößerte Schnittansicht des Nabenbereiches eines Gebläserades der erfindungsgemäßen Gebläsevorrichtung; und
Figur 4 eine geschnittene Teilansicht des Nabenbereiches mit einer weiteren möglichen Ausführungsform.

In Figur 1 ist eine mögliche Ausführungsform einer erfindungsgemäßen Gebläsevorrichtung 1 dargestellt. Die Gebläsevorrichtung 1 umfasst ein Gebläserad 2 und einen Drehantrieb 5 in Form eines Elektromotors. Das Gebläserad 2 wird über eine eine Drehachse 3 definierende Antriebswelle 4 des Drehantriebes 5 angetrieben.

Das Gebläserad 2 weist eine Nabe 6 auf, über die es mit der Antriebswelle 4 des Drehantriebes 5 verbunden ist, wobei eine Mutter 7 zum Befestigen des Gebläserades 2 auf ein Gewinde 8 am freien Ende der Antriebswelle 4 aufgeschraubt ist, wie dies insbesondere aus Figur 3 ersichtlich ist. Dadurch wird das Gebläserad 2 in axialer Richtung gegen einen drehfest an der Antriebswelle 4 befestigten Mitnehmer 9 gepresst. Der Mitnehmer 9 weist mehrere über den Umfang verteilt angeordnete Vorsprünge 10 auf, welche in entsprechende Ausnehmungen 11 an dem Gebläserad 2 eingreifen.

Erfindungsgemäß ist an der Nabe 6 ein etwa koaxial zur Antriebswelle 4 verlaufender in axialer Richtung sich verjüngender, kegelförmiger Kragen 12 vorgesehen, wie dies insbesondere aus Figur 2 ersichtlich ist. Der Kragen 12 bildet einen Flächenabschnitt, der einem Innenflächenabschnitt 13 der Mutter 7 zugeordnet ist, wie dies in Figur 3 näher dargestellt ist.

Der kegelförmige Kragen 12 an der Nabe 6 des Gebläserades 2 weist einen sich verändernden Durchmesser auf, wobei sich der Durchmesser in Richtung des freien Endes der Antriebswelle 4 verringert. Die Länge des Kragens 12 kann in axialer Richtung z. B. 2 mm betragen. Es sind aber auch andere Abmessungen denkbar. Bevorzugt weist der kegelförmige Kragen 12 einen Neigungswinkel α bezogen auf die Drehachse 3 der Antriebswelle 4 zwischen etwa 5° bis 10°, insbesondere 7°, auf.

Der Innenflächenabschnitt 13 der Mutter 7 ist ebenfalls etwa kegelförmig ausgebildet, wobei sich der Durchmesser des Innenflächenabschnittes 13 in Richtung des Gebläserades 2 jedoch vergrößerte. In Figur 3 ist der eingebaute Zustand des Gebläserades 2 dargestellt, bei dem das Gebläserad 2 mit der Mutter 7 an der Antriebswelle 4 fest verschraubt ist. Aus dieser Darstellung ist ersichtlich, dass sich der Innenflächenabschnitt 13 der Mutter 7 und der zugeordnete Flächenabschnitt des kegelförmigen Kragens 12 an der Nabe 6 des Gebläserades 2 gegeneinander verspannen, so dass eine hohe Flächenpressung zwischen den Flächenabschnitten realisiert wird. Auf diese Weise kann eine besonders sichere Verbindung zwischen dem Gebläserad 2 und der Antriebswelle 4 bei der erfindungsgemäßen Gebläseeinrichtung 1 realisiert werden.

In Figur 4 ist eine vergrößerte Teilansicht der Nabe 6 des Gebläserades 2 mit dem angeformten Kragen 12 gezeigt. Aus dieser Darstellung ist der sich bereichsweise verjüngende Kragen 12 ersichtlich, dessen Neigungswinkel α bezogen auf die Drehachse 3 der Antriebswelle etwa 7° beträgt, wobei der Neigungswinkel α durch Pfeile in Figur 4 angedeutet ist. Das freie Ende des kegelförmigen Kragens 12 weist bei dieser Ausführungsform einen Bereich 14 mit konstantem Durchmesser auf, so dass das freie Ende des Kragens 12 zylindrisch ausgeführt ist. Dies ermöglicht eine einfachere Montage des Gebläserades 2 an der Antriebswelle 4, ohne dass beim Einfädeln des Gebläserades 2 die Gefahr von Verkantungen auftreten können.

### Bezugszeichen

- 1: Gebläsevorrichtung
- 2: Gebläserad
- 3: Drehachse
- 4: Antriebswelle
- 5: Drehantrieb
- 6: Nabe
- 7: Mutter
- 8: Gewinde
- 9: Mitnehmer
- 10: Vorsprünge
- 11: Ausnehmungen
- 12: Kragen
- 13: Innenflächenabschnitt
- 14: Bereich mit konstantem Durchmesser

## Patentansprüche

1. Gebläsevorrichtung für ein Gargerät, mit einem Gebläserad (2), das über seine Nabe (6) an einer Antriebswelle (4) eines Drehantriebes gehaltert ist und mit einer Schraubenmutter (7) in einer Axialrichtung (I) gegen einen Anschlag der Antriebswelle (4) gedrückt ist, **dadurch gekennzeichnet, dass** die Schraubenmutter (7) in einer Radialrichtung (II) eine Presskraft auf das Gebläserad (2) ausübt, und die Schraubenmutter (7) zur Ausübung der Presskraft in der Radialrichtung (II) gegen eine Außenfläche der Nabe (6) drückt.

2. Gebläsevorrichtung nach Anspruch 1, **dadurch gekennzeichnet, dass** die Schraubenmutter (7) mit einem Innenflächenabschnitt (13) ausgebildet ist, der gegen die Außenseite der Nabe (6) drückt.

3. Gebläsevorrichtung nach Anspruch 1 oder 2, **dadurch gekennzeichnet, dass** die Nabe (6) außenseitig kegelstumpfförmig ausgebildet ist.

4. Gebläsevorrichtung nach Anspruch 3, **dadurch gekennzeichnet, dass** zwischen der Außenseite der kegelstumpfförmige Nabe (6) und einer Drehachse (3) der Antriebswelle (4) ein Neigungswinkel (α) von etwa 5° bis 10°, vorzugsweise 7°, eingeschlossen ist.

5. Gebläsevorrichtung nach einem der vorhergehenden Ansprüche, **dadurch gekennzeichnet, dass** das freie Ende der Nabe (12) einen Zylinderabschnitt (14) aufweist.

6. Gebläsevorrichtung nach einem der Ansprüche 4 oder 5, **dadurch gekennzeichnet, dass** der Innenflächenabschnitt (13) der Mutter (7) korrespondierend zur kegelstumpfförmigen Nabe (6) kegelförmig ausgebildet ist.

## Claims

1. Fan device for a cooking appliance, comprising a fanwheel (2), which is mounted by way of its hub (6) on a drive shaft (4) of a rotary drive and is pressed by a screw nut (7) in an axial direction (I) against an abutment of the drive shaft (4), **characterised in that** the screw nut (7) exerts a pressing force on the fanwheel (2) in a radial direction (II) and the screw nut (7) for exertion of the pressing force in the radial direction (II) presses against an outer surface of the hub (6).

2. Fan device according to claim 1, **characterised in that** the screw nut (7) is constructed with an inner surface section (13) which presses against the outer side of the hub (6).

3. Fan device according to claim 1 or 2, **characterised in that** the hub (6) is of frusto-conical shape at the outer side.

4. Fan device according to claim 3, **characterised in that** an angle (α) of inclination of approximately 5° to 10°, preferably 7°, is included between the outer side of the frusto-conical hub (6) and an axis (3) of rotation of the drive shaft (4).

5. Fan device according to any one of the preceding claims, **characterised in that** the free end of the hub (12) has a cylindrical section (14).

6. Fan device according to one of claims 4 and 5, **characterised in that** the inner surface section (13) of the nut (7) is of conical construction in correspondence with the frusto-conical hub (6).

## Revendications

1. Dispositif ventilateur pour un appareil de cuisson, comprenant une roue de ventilateur (2) qui est fixée par son moyeu (6) à un arbre d'entraînement (4) d'un entraînement tournant et est pressée contre une butée de l'arbre d'entraînement (4) dans une direction axiale (I) à l'aide d'un écrou (7), **caractérisé en ce que** l'écrou (7) exerce une force de pression sur la roue de ventilateur (2) dans une direction radiale (II), et **en ce que** l'écrou (7) presse contre une surface extérieure du moyeu (6) pour exercer la force de pression dans la direction radiale (I).

2. Dispositif ventilateur selon la revendication 1, **caractérisé en ce que** l'écrou (7) est réalisé avec une section de surface intérieure (13) qui presse contre le côté extérieur du moyeu (6).

3. Dispositif ventilateur selon la revendication 1 ou 2, **caractérisé en ce que** le moyeu (6) est réalisé en forme de tronc de cône sur le côté extérieur.

4. Dispositif ventilateur selon la revendication 3, **caractérisé en ce qu'**un angle d'inclinaison (α) d'environ 5° à 10°, de préférence de 7°, est compris entre le côté extérieur du moyeu (6) en forme de tronc de cône et un axe de rotation (3) de l'arbre d'entraînement (4).

5. Dispositif ventilateur selon l'une quelconque des revendications précédentes, **caractérisé en ce que** l'extrémité libre du moyeu (12) présente une section cylindrique (14).

6. Dispositif ventilateur selon l'une quelconque des revendications 4 ou 5, **caractérisé en ce que** la section de surface intérieure (13) de l'écrou (7) est réalisée de forme conique de manière correspondant au moyeu (6) en forme de tronc de cône.
